# EUROPÄISCHE PATENTSCHRIFT

(11) **EP 0 478 931 B1**
(45) Veröffentlichungstag und Bekanntmachung des Hinweises auf die Patenterteilung: **05.05.1993**
(21) Anmeldenummer: 91113511.9
(22) Anmeldetag: 12.08.1991
(51) Int. Cl.: E05F 11/50

(54) **Verstellantrieb mit durch Selbsthemmung fixierbaren Verstellpositionen**
Actuating mechanism with positioning through automatic interlocking
Dispositif d'actionnement avec positionnement par blocage automatique

(30) Priorität: 04.10.1990 EP 90119031; 26.07.1991 DE 9109275 U
(43) Veröffentlichungstag der Anmeldung: 08.04.1992
(73) Patentinhaber: SIEMENS AKTIENGESELLSCHAFT, 80333 München (DE)
(72) Erfinder: Michel, Peter, Dipl.-Ing. (FH), W-8702 Kleinrinderfeld (DE)

(56) Entgegenhaltungen:
- EP-A- 0 301 645
- DE-A- 2 911 024
- DE-A- 3 614 671
- FR-A- 2 391 391

## Beschreibung

Die Erfindung bezieht sich auf einen Verstellantrieb, insbesondere Kraftfahrzeug-Fensterheberantrieb, mit durch Selbsthemmung fixierbaren Verstellpositionen gemäß Oberbegriff des Anspruchs 1; ein derartiger Verstellantrieb ist durch die DE-A-36 14 671 bekannt.

Durch die DE-A-36 14 671 ist ein Verstellantrieb für einen Kraftfahrzeug-Fensterheber mit einer Vorrichtung bekannt, durch welche die Fensterscheibe einerseits durch eine Kurbel auf der Innenseite der Tür hinauf- oder heruntergeschoben werden kann jedoch andererseits verhindert wird, daß die Fensterscheibe durch äußere Einflüsse hinauf- oder herunterschiebbar ist oder sich unter dem Einfluß der Schwerkraft von selbst absenkt; dazu ist auf einer innerhalb eines zylindrischen Gehäuses drehbar gelagerten Welle eine Mitnehmerscheibe mit zwei axialen Vorsprüngen zum Eingriff mit zwei Klemmarmen befestigt, deren eine Enden unterhalb des Drehpunktes eines zu der Welle koaxialen Getrieberades auf diesem auf einem Gelenkstift schwenkbar gehalten und deren andere freien Enden oberhalb des Drehpunktes durch eine Feder mit einer der Form des zylindrischen Gehäuses entsprechender Endfläche gegen das Gehäuse angelegt sind. Bei einer ungewollten Öffnungs-Bewegung der Scheibe wird über eine Bewegung über das Getrieberad und den Gelenkstift die Endfläche eines der Klemmarme gegen die zylindrische Fläche des zylindrischen Gehäuses gedrückt und in seiner Stellung durch entsprechende Einstellung der Feder blockiert.

Bei einem durch das DE-U-89 03 714 bekannten Verstellantrieb für einen elektromotorisch angetriebenen Kraftfahrzeug-Seilfensterheber ragt die verlängerte Rotorwelle eines elektrischen Antriebsmotors als Schneckenwelle in ein an das Motorgehäuse angeflanschtes Getriebegehäuse hinein und kämmt mit dem Schnekkenrad; das Schneckenrad steht in Mitnahmeverbindung mit einer Seilscheibe mit zu einem Fensterscheiben-Mitnehmer führenden Seilzügen. Das Schneckenrad ist auf einer Achse drehbar gelagert, die mit ihrem einen Ende im Topfboden des Getriebegehäuses befestigt ist. Zur Drehmitnahme zwischen dem Schnekkenrad einerseits und der als Abtrieb vorgesehenen Seilscheibe andererseits dient eine ebenfalls auf der Achse drehbar gelagerte Mitnahmescheibe, die mit über ihren Umfang verteilt angeordneten, axial vorstehenden Mitnahmenocken unter Zwischenschaltung von Dämpfungszwischenlagen in korrespondierende Mitnahmetaschen des Schneckenrades eingesteckt ist. Um bei diesem bekannten Kraftfahrzeug-Fensterheberantrieb gewährleisten zu können, daß sich eine zuvor in eine bestimmte Verstellposition gebrachte Fensterscheibe nicht von selbst oder in ungewollter Weise durch andere Krafteinwirkung zurückbewegt, ist das dem elektromotorischen Antrieb nachgeschaltete Getriebe selbsthemmend ausgelegt; dies bedeutet, daß der Wirkungsgrad des Getriebes nicht besser als 50 % werden darf, damit noch eine hinreichende Selbsthemmung sichergestellt ist.

Bei einer durch die DE-A-29 11 024 bekannten Antriebsvorrichtung mit einem Getriebemotor zum Verstellen von Fensterscheiben, Schiebedächern u. dgl. von Kraftfahrzeugen steht ein antriebsseitiges Schneckenrad in achskonzentrischer Mitnahme mit einem Mitnehmer, der mit einer Abtriebswelle kuppelbar ist zur Verfügung. Zur Verhinderung einer ungewollten Öffnungsbewegung ist eine formschlüssige Selbsthemmung durch eine in einem umlaufenden Getriebegehäuse-Zahnkranz verrastbare Sperrklinke derart vorgesehen, daß sie einerseits sowohl bei motorischem antriebsseitigen als auch bei abtriebsseitigen Antrieb in den Zahnkranz einrastet, wobei beim motorischen Betrieb in der einen Drehrichtung (Heben) die Sperrklinke in Form einer Ratsche ohne Hemmung über die Zähne des Zahnkranzes gleitet und in der anderen Drehrichtung (Senken) durch einen Anschlag-Nocken entgegen dem Federdruck freigeklinkt bzw. bei einem abtriebsseitigen Antrieb in dieser Drehrichtung (Senken) durch den Federdruck im Sinne einer formschlüssigen Selbsthemmung in den Zahnkranz gedrückt wird.

Eine demgegenüber hinsichtlich Bauteile- und Montageaufwand einfachere und trotzdem eine volle Betriebstüchtigkeit, insbesondere eine selbstverstärkende Selbsthemmung bei ungewollter Bewegung der Fensterscheibe gewährleistende Konstruktion, kann bei einem gattungsgemäßen Verstellantrieb durch die Lehre gemäß kennzeichnenden Teils des Anspruchs 1 erreicht werden.

Bei dem erfindungsgemäßen Verstellantrieb kann durch lediglich einfache, in einen vorhandenen Getriebeabtrieb integrierbare Zusatzbauteile eine selbstverstärkende Selbsthemmung bei ungewollter Rückstellung des Verstellantriebes aus einer zuvor angefahrenen Verstellposition und somit gegenüber Antrieben mit einer Getriebehemmung gemäß DE-U-89 03 714 bzw. gegenüber Antrieben gemäß DE-A- 3.614 671 ein maximaler Wirkungsgrad des Getriebes mit entsprechend verstärkter Abtriebsleistung des Antriebes oder bei gleichbleibender Abtriebsleistung entsprechend geringerer elektromotorischer Antriebsleistung bzw. gegenüber Lösungen gemäß der DE-Al-38 38 285 mit geringerem Bauteileaufwand eine selbstverstärkende Selbsthemmung ohne entsprechend verstärkt auszulegende Andruckfeder erreicht werden.

Bei einem Verstellantrieb mit zumindest einem ersten, der einen Drehrichtung und zumindest einem zweiten, der anderen Drehrichtung zugeordneten Schleifbremshebel ist bei schneckenwellenseitigem Antrieb in der einen Drehrichtung zuvor der der anderen Drehrichtung zugeordnete Schleifbremshebel mit seinem freien Ende durch das Schneckenrad von der Bremsfläche lüftbar.

Die Antriebsverbindung zwischen dem Schneckenrad einerseits und dem koaxialen Mitnehmer andererseits erfolgt zweckmäßigerweise je Drehrichtung mittels zumindest eines Mitnahmearmes an dem einen Bauteil, z.B. dem Schneckenrad, und einer korrespondierenden, mit Spiel übergreifenden Mitnahmegabel an dem anderen Bauteil, z.B. dem Mitnehmer. Auf gesondert herzustellende und zu montierende Dämpfungsmittel zur Anschlagdämpfung zwischen dem Schneckenrad einerseits und dem Mitnehmer andererseits kann verzichtet werden, wenn nach einer besonderen Ausgestaltung der Erfindung die Mitnahmearme bzw. die Mitnahmegabeln am Schneckenrad bzw. am Mitnehmer im Sinne eines Federarmes befestigt bzw. einstückig kunststoffangespritzt sind.

Um auch bei längeren Betriebszeiten unter Berücksichtigung eines Materialverschleißes zwischen der Schleiffläche bzw. der Bremsfläche des Getriebegehäuses sowie unter Einbeziehung der Fertigungstoleranzen eines kostengünstigen Serienartikels eine hinreichende Stellbarkeit der Schleifbremshebel in einer selbstverstärkenden Selbsthemmung gewährleisten zu können, sind die Schleifbremshebel als diskrete Bauteile schwenkbar in dem Mitnehmer gelagert. Eine trotzdem den Bauteile- und Montageaufwand gering haltende Ausgestaltung ist dabei durch eine schwenkbare Lagerung der als diskrete Bauteile ausgebildeten Schleifbremshebel aus Kunststoff in dem Mitnehmer und jeweils einstückig an die Schleifbremshebel bzw. an den Mitnehmer mit ihrem einen Ende angespritzten und sich mit ihrem anderen Ende an dem Mitnehmer bzw. die Schleifbremshebel abstützenden Andruckfedern gekennzeichnet.

Um trotz des großen Schwenkbereiches der Schleifbremshebel und unter Berücksichtigung von Toleranzvorgaben und Abnutzungserscheinungen über lange Betriebsstandzeiten eine hinreichende und gleichmäßige selbstverstärkende Selbsthemmung gewährleisten zu können, ist eine kleinere konkave Krümmung der getriebegehäuseseitigen Bremsfläche im Vergleich zur korrespondierenden konvexen Schleiffläche der Schleifbremshebel im Sinne eines gegenseitigen Eingriffswinkel β, der kleiner ist als der Reibungswinkel ρ der Materialien von Bremsfläche und Schleiffläche, insbesondere ein Krümmungsverlauf der Schleiffläche entsprechend einer logarithmischen Spirale, vorgesehen.

Die Erfindung sowie weitere vorteilhafte Ausgestaltungen der Erfindung gemäß Merkmalen der Unteransprüche werden im folgenden anhand schematisch dargestellter Ausführungsbeispiele in der Zeichnung näher erläutert; darin zeigen:
- FIG 1: in einem radialen Teilschnitt den grundsätzlichen Aufbau eines Getriebegehäusegehäuses mit integrierter Selbsthemmung,
- FIG 2: den axialen Längsschnitt zur Anordnung gemäß FIG 1,
- FIG 3: in einem radialen Teilschnitt eine erste Alternativausführung zur Anordnung gemäß FIG 1,
- FIG 4: in einem radialen Teilschnitt eine zweite Alternativausführung zur Anordnung gemäß FIG 1,
- FIG 5: in stirnseitiger Draufsicht einen Mitnehmer mit drei darin schwenkbar gelagerten Schleifbremshebeln mit jeweils einstückig angespitzter Andruckfeder,
- FIG 6: die Anordnung gemäß FIG 5 im Schnittverlauf VI-VI, jedoch in einer Vormontagestellung,
- FIG 7: in stirnseitiger Draufsicht einen einzelnen Schleifbremshebel mit einem Krümmungsverlauf seiner Schleiffläche entsprechend einer logarithmischen Spirale,
- FIG 8: in radialer Draufsicht einen Teil der Bremsfläche der getriebegehäuseseitigen Bremsfläche mit einem Querrippen-Bremsprofil.

FIG 2 zeigt den axialen Längsschnitt des Getriebes eines Kraftfahrzeug-Fensterhebers mit einem topfförmigen Getriebegehäuse 1, das durch einen Getriebegehäusedeckel 1.1 verschließbar ist. Im Topfboden des Getriebegehäuses 1 ist eine Getriebegehäuseachse 1.2 befestigt, auf der ein Schneckenrad 2 und ein Mitnehmer 3 drehbar gelagert sind. Auf das rechte äußere Ende des Mitnehmers 3 ist als Abtrieb z.B. die Seilscheibe eines Seilzug-Fensterhebers aufsteckbar. Das Schneckenrad 2 wird von einer Schneckenwelle 9 angetrieben, die als verlängerte Rotorwelle eines an das Getriebegehäuse 1 angeflanschten Elektromotors in das Getriebegehäuse 1 hineinragt. Zur weiteren Erläuterung der erfindungsgemäßen Selbsthemmung wird zunächst auf FIG 4 verwiesen, die ein Ausführungsbeispiel mit diskreten, im Mitnehmer 3 schwenkbar gelagerten Schleifbremshebeln 4 bzw. 5 zeigt.

Zur Mitnahme zwischen dem Schneckenrad 2 und dem Mitnehmer 3 bei einem schneckenwellenseitigen, d.h. motorischen Antrieb des Fensterhebers dienen radial von dem Schneckenrad 2 nach innen weisende Mitnahmearme 2.1 bzw. 2.2, die mit tangentialem Spiel in Mitnehmergabeln 3.1 bzw. 3.2 des Mitnehmers 3 ragen. Dem Mitnahmearm 2.1 ist der Schleifbremshebel 4 zugeordnet, der bei einem abtriebsseitigen Bewegungsversuch des Mitnehmers 3 im Gegenuhrzeigersinn n2 der Selbsthemmung dient. In analoger Weise ist der weitere Schleifbremshebel 5 dem Mitnahmearm 2.2 bei entsprechend angenommenem betriebsmäßigem elektromotorischen Antrieb des Schneckenrades 2 im Gegenuhrzeigersinn n2 und einem abtriebsseitigen Selbsthemmungsantrieb im Uhrzeigersinn n1 zugeordnet.

Zwischen den Schleifbremshebeln 4 bzw.5 einerseits und den Mitnahmearmen 2.1 bzw. 2.2 andererseits sind, vorzugsweise einstückig mit den Schleifbremshebeln 4 bzw.5 verbundene, Ausrückzapfen 41 bzw.51 vorgesehen, derart daß bei schneckenwellenseitigem Antrieb des Schneckenrades 2, z.B. im Uhrzeigersinn n1, vor einer Mitnahme des Mitnehmers 3 durch die Mitnahmearme 2.1 bzw.2.2 erst der Mitnahmearm 2.2 gegen den ihm zugeordneten Ausrückzapfen 51 des Schleifbremshebels 5 zur Anlage kommt und diesen von der Bremsfläche 1.3 lüftet; dementsprechend ist das tangentiale Spiel zwischen den Mitnahmearmen einerseits und den übergreifenden Mitnehmergabeln andererseits und ein zum Dreh- bzw. Schwenkpunkt der Schleifbremshebel exzentrischer Angriffspunkt der Ausrückzapfen an ihrem zugeordneten Schleifbremshebel vorzusehen.

Auf mitnehmerseitige Zapfen 3.5 bzw.3.6 aufgesteckte Andruckfedern 7 bz.8 dienen lediglich dem schleifenden Andruck der Bremsenden der Schleifbremshebel 4 bzw.5 an die Bremsfläche 1.3, wenn sie nicht gelüftet bzw. selbsthemmend an die Bremsfläche angedrückt sind. Die Bremsfläche 1.3 ist in fertigungstechnisch einfacher Weise bremstrommelförmig aus dem Getriebegehäusedeckel 1.1 herausgeformt. Getriebegehäuse und/oder Getriebegehäusedeckel können aus Kunststoff oder Metall gespritzt oder Blech geformt sein.

Wird nun z.B. das Schneckenrad 2 von dem elektromotorischen Antrieb des Fensterhebers über die Schneckenwelle 6 im Uhrzeigersinnn n1 angetrieben, so bewegt sich das Schneckenrad 2 relativ zum Mitnehmer 3 bis unter Überwindung des Spiels zwischen dem Mitnahmearm 2.1 bzw.2.2 und der Mitnehmergabel 3.1 bzw.3.2 der Mitnahmearm 2.1 bzw.2.2 den Mitnehmer 3 berührt und diesen im Uhrzeigersinn n1 mitnimmt. Der dem Mitnahmearm 2.1 zugeoardnete Schleifbremshebel 4 schleift mit einem durch die Andruckfeder 7 bestimmten leichten Andruck seines freien Endes gegen die Bremsfläche 1.3 bei der vorgesehenen elektromotorisch angetriebenen Bewegung des Schneckenrades 2 und dementsprechend des Mitnehmers 3 in Drehrichtung n1 mit. In vorteilhafter Weise ist das Spiel zwischen den Mitnahmearmen und den Mitnehmergabeln derart, daß ein Antrieb des Mitnehmers 3 durch das Schnekkenrad 2 erst dann möglich ist, wenn der bei der anderen Drehrichtung n2 schleifende Schleifbremshebel 5 durch den ihm zugeordneten Mitnahmearm 2.2 über den anderen Ausrückzapfen 51 entgegen dem Druck der Andruckfeder 8 mit seinem freien Ende von der Bremsfläche 1.3 gelüftet ist.

Die Andruckfedern 7 bzw. 8 müssen jeweils nur soviel Andruckkraft aufbringen, daß die Schleifbremshebel 4 bzw. 5 bei schneckenwellenseitigem elektromotorischen Antrieb des Schneckenrades 2 bzw.des Mitnehmers 3 sicher stets an der Bremsfläche 1.3 anliegen.

Zur Selbsthemmung des erfindungsgemäßen Fensterheberantriebes bei einer von der Abtriebsseite des Mitnehmers 3 ausgehenden Rückbewegung im Gegenuhrzeigersinn n2 wird - bevor der Mitnehmer 3 mit seiner Mitnehmergabel 3.1 bzw.3.2 gegen den Mitnahmearm 2.1 bzw.2.2 zur Anlage kommt - der Schleifbremshebel 4 durch den Mitnehmer 3 mit seinem freien Ende gegen die Bremsfläche 1.3 mit selbstverstärkender Bremswirkung angedrückt; dazu ist - wie aus FIG 4 ersichtlich - der Schleifbremshebel 4 mit einem Anstellwinkel α gegenüber seinem zentrischen Radialwinkel verdreht gelagert, der kleiner als der Reibwinkel ist. Dadurch wird augenblicklich eine selbsthemmende Bremsstellung erreicht, die eine weitere Rückwärtsbewegung des Fensterheberantriebes und damit ein ungewolltes Verlassen der zuvor eingefahrenen Verstellposition des Fensterheberantriebes verhindert.

FIG 1,3 zeigen zwei konstruktiv und insbesondere montagetechnisch aufwandsärmere Konstruktionen der erfindungsgemäßen Selbsthemmung. Dazu sind in vorteilhafter Weise die Schleifbremshebel 4 bzw. 5 gleichzeitig als Auflageandruckmittel und somit unter Verzicht auf gesonderte Andruckfedern an den Mitnehmer 3 elastisch einstückig angeformt, wobei zweckmäßigerweise auch die jeweiligen Ausrückzapfen 41 bzw.51 auch noch einstückig mitangespritzt sind. Während bei der Ausführung nach FIG 3 die Mitnahmearme 2.1; 2.2; 2.3; 2.4 an ihren schneckenradseitigen Enden stiftförmig in das Schneckenrad 2 übergehen, sind nach FIG 1 gabelförmige Übergänge vorgesehen.

In sämtlichen Ausführungsbeispielen sind in vorteilhafter Weise die Mitnahmearme 2.1 bzw. 2.2 bzw. 2.3 bzw. 2.4 einstückige Bestandteile des vorzugsweise aus Kunststoff gespritzten Schneckenrades 2 und insbesondere in Sinne einer federnden, insbesondere anschlaggedämpften Mitnahme zwischen dem Schnekkenrad 2 und dem Mitnehmer 3 ausgebildet; dadurch kann auf gesonderte Dämpfungszwischenlagen zwischen dem Schneckenrad 2 einerseits und dem Mitnehmer 3 andererseits verzichtet werden.

Um zu Beginn einer selbstverstärkenden Selbsthaltung eine Arretierungsstellung der Schleifbremshebel 4 bzw.5 bzw.6 zur getriebegehäuseseitigen Bremsfläche 1.3 unterstützen zu können, ist nach einer Ausgestaltung der Erfindung die getriebegehäuseseitige Bremsfläche 1.3 mit zur Schleiffläche 4.3 bzw.5.3 bzw.6.3 der Schleifbremshebel 4 bzw.5 bzw.6 geöffneten querverlaufenden Vertiefungen 1.31 bzw.1.32 versehen, in die sich das Material der Schleifbremshebel zu Beginn einer selbstverstärkenden Selbsthaltestellung um ein geringes Maß einformen kann. In vorteilhafter Weise sind dabei für die querlaufenden Vertiefungen jeweils zwei verschiedene Profile derart vorgesehen, daß über eine größere axiale Erstreckung ein breiteres und tieferes Bremsprofil 1.3 und in einem kleineren Teil der querlaufenden Vertiefung ein kleineres Laufprofil mit insbesondere in Schleifrichtung geringerer Öffnungsbreite vorgesehen ist. Durch diese unterschiedliche Profilierung wird erreicht, daß bei betriebsmäßigem Antrieb des Mitnehmers 3 die an der getriebegehäuseseitigen Bremsfläche 1.3 mit leichtem Federdruck schleifenden Schleifbremshebel aufgrund des kleineren Laufprofils einerseits geräuscharm bewegbar sind, jedoch andererseits bei einem Bewegungsversuch im Gegenuhrzeigersinn durch das größere Bremsprofil eine bessere Fixierung der Schleifbremshebel zur Einleitung einer selbstverstärkenden Selbsthaltung durch geringes Einformen in die querlaufenden Vertiefungen möglich ist.

FIG 5 zeigt die stirnseitige Draufsicht auf einen Mitnehmer 3 mit darin drei über den Umfang verteilt schwenkbar gelagerten Schleifbremshebeln 4 bzw.5 bzw.6. Zur schwenkbaren Lagerung weist jeder Schleifbremshebel einen einstückig angeformten Schwenkzapfen 4.4 bzw.5.4 bzw.6.4 auf, der in eine korrespondierende Zapfenaufnahme im Mitnehmer 3 eingesteckt ist. Jeder Schleifbremshebel 4 bzw.5 bzw.6 liegt schwenkbar in Ausnehmungen der Mitnehmer 3 zwischen tangentialen Anschlägen 3.8 zur einen Seite und 3.9 zur anderen Seite.Die Schleifflächen 4.3 bzw.5.3 bzw.6.3 der Schleifbremshebel weisen eine größere Krümmung auf als die jeweilige anliegende Bremsfläche 1.3 des Getriebegehäuses 1; vorzugsweise ist eine kleinere konkave Krümmung der getriebegehäuseseitigen Bremsfläche 1.3 im Vergleich zur korrespondierenden konvexen Schleiffläche 4.3 bzw.5.3 bzw.6.3 der Schleifbremshebel 4 bwz.5 bzw.6 im Sinne eines gegenseitigen Eingriffswinkels β vorgesehen, der kleiner ist als der Reibungswinkel ρ der Materialien von Bremsfläche 1.3 einerseits und Schleiffläche 4.3 bzw.5.3 bzw.6.3 andererseits. Zur Erzielung der selbstverstärkenden Selbsthemmung liegt jeweils der Schwenkpunkt der Schwenkzapfen 4.4 bzw.5.4 bzw.6.4 der Schleifbremshebel 4 bzw.5 bzw.6 zwischen dem Drehpunkt des Mitnehmers 3 einerseits und dem Anlagepunkt der Schleifbremshebel an der getriebegehäuseseitigen Bremsfläche 1.3, jedoch außerhalb der direkten Verbindungslinie zwischen dem Drehpunkt des Mitnehmers 3 und dem Anlagepunkt zwischen der Schleiffläche der Schleifbremshebel und der getriebegehäuseseitigen Bremsfläche.

Durch eine derartige Schwenkanordnung der Schleifbremshebel einerseits bzw. der Ausführung der Schleif- bzw. Bremsflächen andererseits ist gewährleistet, daß auch unter Berücksichtigung von Fertigungs- und Montagetoleranzen bzw. Abnutzung der Schleif- bzw. Bremsflächen eine selbsttätige Nachstellung der Schleifbremshebel und in jedem Fall eine sichere selbstverstärkende Selbsthemmung bei einer Bewegung des Mitnehmers 3 entgegen seiner betriebsmäßig motorischen Antriebsdrehrichtung gewährleistet sind.

Wie insbesondere aus FIG 5 und FIG 7 ersichtlich, sind an die Schleifbremshebel 4 bzw.5 bzw.6 einstückig Andruckfedern 4.2 bzw.5.2 bzw.6.2 angeformt, insbesondere bei Herstellung aus Kunststoff angespritzt. Zur Minderung des Bauteile- bzw. Montageaufwandes ist - wie insbesondere aus FIG 6 ersichtlich - nach einer Ausgestaltung der Erfindung vorgesehen, daß der Mitnehmer 3 einerseits und der Schleifbremshebel 4 bzw.5 bzw.6 mit der einstückig angeformten Andruckfeder 4.2 bzw.5.2 bzw.6.2 andererseits Teile eines in einer einzigen Spritzform zunächst als getrennt spritzbare sowie entformbare und anschließend, vorzugsweise im Spritzwerkzeug, durch axiales Zusammenstecken vorfügbaren einstückigen Montagebauteils sind. FIG 6 zeigt dazu den Schleifbremshebel 4 mit seinem Schwenkzapfen 4.4 bei in der Spritzform noch als von dem Mitnehmer 3 getrenntes Bauteil, indem er nach dem Erhärten der Spritzgußmasse in dessen Schwenkzapfenaufnahme noch durch eine Einrückbewegung im Spritzwerkzeug einführbar ist.

FIG 5 zeigt die Schleifbremshebel 4 bzw.6 mit daran einstückig angeformten Andruckfedern 4.2 bzw.6.2 vor dem Einhängen der Federn, während die Andruckfeder 5.2 des Schleifbremshebels 5 bereits mit ihrem freien Ende hinter einen zugehörigen Fixpunkt 3.7 am Mitnehmer 3 eingehängt ist.

Die Andruckfedern 4.2 bzw.5.2 bzw.6.2 dienen lediglich dazu, bei der betriebsmäßigen Drehrichtung der durch den motorischen Antrieb im Uhrzeigersinn angetriebenen Mitnehmer 3 eine Schleifberührung der Schleifflächen 4.3 bzw.5.3 bzw.6.3 der Schleifbremshebel 4 bzw.5 bzw.6 an die getriebegehäuseseitige Bremsfläche 1.3 zu gewährleisten; eine darüber hinausgehende Funktion zur selbstverstärkenden Selbsthemmung der Schleifbremshebel bei einer Bewegung des Mitnehmers 3 im Gegenuhrzeigersinn kommt den Andruckfedern nicht zu. Die dann erwünschte Feststellung des Mitnehmers 3 erfolgt allein durch die Kniehebel-Schwenkanordnung der Schleifbremshebel relativ zum Mitnehmer 3 einerseits und zur getriebegehäuseseitigen Bremsfläche 1.3 andererseits.

Bei einem motorischen Antrieb im Uhrzeigersinn schleift also jeder Schleifbremshebel leicht an der Bremsfläche; bei einem motorischen Antrieb im Gegenuhrzeigersinn wird - wie bereits anhand FIG 3,4 beschrieben - zunächst jeder Schleifbremshebel dadurch leicht von der Bremsfläche abgehoben, daß die Mitnahmearme des Schneckenrades vor ihrem eigentlichen Antrieb des Mitnehmers 3 zunächst zur Anlage an die Ausrückzapfen 4.1 bzw.5.1 bzw.6.1 kommen. In beiden Drehrichtungen ist also bei motorischem Antrieb eine freie Bewegung des Mitnehmers 3 relativ zur getriebegehäuseseitigen Bremsfläche 1.3 gewährleistet.

Wird jedoch durch äußere Fremdeinwirkung auf die Fensterscheibe ein ungewolltes Öffnen versucht, was einer Bewegung des mit der Seilscheibe zum Antrieb des Fensters gekoppelten Mitnehmers 3 entsprechen würde, so tritt augenblicklich eine selbstverstärkende Selbsthemmung durch die Kniehebelwirkung der Schleifbremshebel ein.

## Patentansprüche

1. Verstellantrieb , insbesondere Kraftfahrzeug-Fensterheberantrieb, mit durch Selbsthemmung fixierbaren Verstellpositionen, dessen Abtrieb in einem Getriebegehäuse (1) mit einer über eine Antriebswellen angetriebenen Scheibe über einen dazu koaxialgelagerten Mitnehmer (3) in Antriebsverbindung steht, mit je Drehrichtung zumindest einen, mit seinem einen Ende in dem zu der Scheibe koaxial gelagerten Mitnehmer (3) derart schwenkbar gehaltenen Schleifbremshebel (4 bzw.5 bzw.6), daß er mit seinem anderen freien Ende bei antriebswellenseitigem Antrieb über eine zu dem Mitnehmer (3) koaxiale getriebegehäuseseitige Bremsfläche (1.3) jeweils von dem Mitnehmer (3) schleifend mitnehmbar und bei entgegengesetztem abtriebsseitigem Antrieb gegen die Bremsfläche (1.3) selbsthemmend anlegbar ist, **dadurch gekennzeichnet,** daß der Schwenkpunkt der Schleifbremshebel (4 bzw.5 bzw.6) nach dem Kniehebelprinzip jeweils zwischen ihrem Anlagepunkt an der getriebegehäuseseitigen Bremsfläche (1.3) einerseits und dem Drehpunkt des Mitnehmers (3) andererseits außerhalb der direkten Verbindungslinie zwischen dem Anlagepunkt und dem Drehpunkt liegt und, daß die Antriebswelle als Schneckenwelle (9) und die Scheibe als Schneckenrad (2) ausgebildet sind.

2. Verstellantrieb nach Anspruch 1, **dadurch gekennzeichnet,** daß die mit dem Schneckenrad (2) Kämmende Schneckenwelle (9) eine, durch einen Motor angetriebene, in das getriebegehäuse ragende, verlängerte Motorwelle ist.

3. Verstellantrieb nach Anspruch 1 oder 2 dadurch gekennzeichnet**,** daß zumindest ein erster, der einen Drehrichtung (n1) zugeordneter Schleifbremshebel (4) und zumindest ein zweiter, der anderen Drehrichtung (n2) zugeordneter Schleifbremshebel vorgesehen sind, und daß bei schneckenwellenseitigem Antrieb in der einen Drehrichtung (n1) der der anderen Drehrichtung (n2) zugeordnete Schleifbremshebel (5) zuvor mit seinem freien Ende durch das Schneckenrad (2) von der Bremsfläche (1.3) lüftbar ist. (FIG 3,4)

4. Verstellantrieb nach einem der Ansprüche 1-3, **gekennzeichnet** durch eine Antriebsverbindung zwischen dem Schneckenrad (2) und dem koaxialgelagerten Mitnehmer (3) mittels zumindest je Drehrichtung eines Mitnahmearmes (2.1 bzw.2.2) an dem einen Bauteil (Schneckenrad 2) und einer korrespondierenden, mit Spiel übergreifenden Mitnahmegabel (3.1 bzw. 3.2), an dem anderen Bauteil (Mitnehmer 3). (FIG 3,4)

5. Verstellantrieb für beide Drehrichtungen n1 bzw.n2 nach Anspruch 4, **gekennzeichnet** durch ein Spiel im Sinne einer Antriebsverbindung zwischen den Mitnahmearmen (2.1 bzw.2.2) und deren Mitnahmegabeln (3.1 bzw. 3.2) erst nach Lüften des einen, ansonsten über den Mitnehmer (3) gegen die Bremsfläche (1.3) selbsthemmend angelegten Schleifbremshebels (5). (FIG 3,4)

6. Verstellantrieb nach Anspruch 5, **gekennzeichnet** durch eine Schwenkmitnahme des Schleifbremshebels (4 bzw. 5) im Sinne einer Lüftung von der Bremsfläche (1.3) durch den schneckenradseitigen Mitnahmearm (2.1 bzw, 2.2) bzw. die schneckenradseitige Mitnahmegabel (3.1 bzw.3.2) über einen Ausrückzapfen (4.1 bzw. 5.1). (FIG 3,4)

7. Verstellantrieb nach Anspruch 5, **dadurch gekennzeichnet,** daß die Schleifbremshebel (4 bzw.5) und die Ausrückzapfen (41 bzw 51) jeweils Teile eines einstückigen Spritzgußteils sind (FIG 1-3).

8. Verstellantrieb nach Anspruch 5 oder 6, **gekennzeichnet** durch eine Verbindung des Mitnahmearms (2.1 bzw. 2.2) bzw. der Mitnahmegabel (3.1 bzw 3.2) mit dem Schneckenrad (2) bzw. dem Mitnehmer (3) im Sinne einer federnden, insbesondere anschlaggedämpften, Mitnahme zwischen dem Schneckenrad (2) und dem Mitnehmer (3). (FIG 1-3)

9. Verstellantrieb nach einem der Ansprüche 1 bis 8, **gekennzeichnet** durch ein Auflageandruckmittel zur schleifenden Anlage des Schleifbremshebels (4 bzw. 5 bzw.6) an der Bremsfläche (1.3)

10. Verstellantrieb nach Anspruch 9, **gekennzeichnet** durch gleichzeitig als Auflagenandruckmittel an den Mitnehmer (3) einstückig angeformte Schleifbremshebel (FIG 1-3).

11. Verstellantrieb nach Anspruch 9, **gekennzeichnet** durch eine schwenkbare Lagerung der als diskrete Bauteile ausgebildeten Schleifbremshebel (4 bzw 5) in dem Mitnehmer und jeweils eine, auf einem Zapfen (3.5 bzw.3.6) des Mitnehmers (3) schwenkbar gelagerte diskrete Andruckfeder (7 bzw. 8) als Auflagenandruckmittel (FIG 4).

12. Verstellantrieb nach Anspruch 9, **gekennzeichnet** durch eine schwenkbare Lagerung der als diskrete Bauteile ausgebildeten Schleifbremshebel (4 bzw.5 bzw.6) aus Kunststoff in dem Mitnehmer (3) und jeweils einstückig an die Schleifbremshebel (4 bzw.5 bzw.6) bzw. an den Mitnehmer (3) mit ihrem einen Ende angespritzten und sich mit ihrem anderen Ende an dem Mitnehmer (3) bzw. die Schleifbremshebel (4 bzw.5 bzw.6) abstützenden Andruckfedern (4.2 bzw.5.2 bzw.6.2). (FIG 5,7)

13. Verstellantrieb nach Anspruch 12, **dadurch gekennzeichnet,** daß der Mitnehmer (3) einerseits und der Schleifbremshebel (4 bzw.5 bzw.6) mit der einstückig angeformten Andruckfeder (4.2 bzw.5.2 bzw.6.2) andererseits bzw. der Schleifbremshebel einerseits und der Mitnehmer mit der einstückig angeformten Andruckfeder andererseits Teile eines in einer einzigen Spritzform zunächst als getrennt spritzbaren sowie entformbaren und anschließend, vorzugsweise im Spritzwerkzeug, durch axiales Zusammenstecken vorfügbaren einstückigen Montagebauteils sind. (FIG 6)

14. Verstellantrieb nach Anspruch 13, **dadurch gekennzeichnet,** daß die Schleifbremshebel aus einem im Vergleich zu dem Mitnehmer mit der einstückig angespritzten Andruckfeder druckfesteren Material bestehen.

15. Verstellantrieb nach einem der Ansprüche 1-14, **gekennzeichnet** durch eine kleinere konkave Krümmung der getriebegehäuseseitigen Bremsfläche (1.3) im Vergleich zur korrespondierenden konvexen Schleiffläche (4.3 bzw.5.3 bzw. 6.3) der Schleifbremshebel (4 bzw. 5 bzw.6) im Sinne eines gegenseitigen Eingriffswinkel , der kleiner ist als der Reibungswinkel der Materialien von Bremsfläche (1.3) und Schleiffläche (4.3 bzw.5.3 bzw.6.3). (FIG 7)

16. Verstellantrieb nach Anspruch 15, **gekennzeichnet** durch einen Krümmungsverlauf der Schleiffläche (4.3 bzw. 5.3 bzw.6.3) entsprechend einer logarithmischen Spirale. (FIG 5)

17. Verstellantrieb nach einem der Ansprüche 1-16, **dadurch gekennzeichnet,** daß die Bremsfläche (1.3) mit zur Schleiffläche (4.3 bzw.5.3 bzw.6.3) der Schleifbremshebel (4 bzw.5 bzw.6) geöffnete querverlaufende Vertiefungen (1.31 bzw.1.32) als Fixierungshilfe für die sich um ein geringes Maß einformenden Schleifbremshebel (4 bzw.5 bzw.6) zu Beginn einer selbstverstärkenden Selbsthaltestellung vorgesehen sind.

18. Verstellantrieb nach Anspruch 17, **gekennzeichnet** durch querlaufende Vertiefungen mit jeweils über ihre axiale Tiefe unterschiedlichem Profil mit zumindest einem größeren Bremsprofil (1.31) und einem kleineren Laufprofil (1.32). (FIG 8)

## Claims

1. An adjusting drive, in particular a motor vehicle window lifter drive, with adjusting positions able to be fixed by automatic locking, the output of which is in drive connection in a gear housing (1) with a rotor driven by way of a drive shaft, by way of a driver member (3) mounted coaxially thereto, with, in each direction of rotation at least one sliding brake lever (4 or 5 or 6) pivoted with its one end in the driver member (3), mounted coaxially to the rotor, such that, with the drive on the drive shaft side, it is able to be driven in each case by the driver member (3) in a sliding manner with its other free end over a gear housing-side brake surface (1.3), coaxial to the driver member (3), and, with the opposing drive on the output side, is able to be applied against the brake surface (1.3) in a self-locking manner,
characterised in that the swivel point of the sliding brake lever (4 or 5 or 6) lies, according to the toggle principle, in each case between its bearing point on the gear housing-side brake surface (1,3), on the one hand, and the centre of rotation of the driver member (3), on the other hand, outside the direct connecting line between the bearing point and the centre of rotation and in that the drive shaft is formed as a worm shaft (9) and the rotor as a worm wheel (2)

2. An adjusting drive, according to claim 1, characterised in that the worm shaft (9) engaging with the worm wheel (2) is an extended motor shaft driven by a motor and projecting into the gear housing.

3. An adjusting drive according to claim 1 or 2, characterised in that at least a first sliding brake lever (4) associated with one direction of rotation (n1) and at least a second sliding brake lever associated with the other direction of rotation (n2) are provided and in that with the drive on the worm shaft side in one direction of rotation (n1) the sliding brake lever (5) associated with the other direction of rotation (n2) is able to be raised from the brake surface (1.3) with its free end by means of the worm wheel (2). (Figures 3,4)

4. An adjusting drive according to one of claims 1-3, characterised by a drive connection between the worm wheel (2) and the coaxially mounted driver member (3) by means of at least in each direction of rotation one driver member arm (2.1 or 2.2) on the one component (worm wheel 2) and a corresponding driving fork (3.1 or 3.2) overlapping with clearance, on the other component (driver member 3). (Figures 3,4)

5. An adjusting drive for both directions of rotation n1 or n2 according to claim 4, characterised by a clearance in the sense of a drive connection between the driving arms (2.1 or 2.2) and the driving forks (3.1 or 3.2) thereof, once the one sliding brake lever (5), otherwise applied against the brake surface (1.3) in a self-locking manner by way of the drive member (3), has been raised. (Figures 3,4)

6. An adjusting drive according to claim 5, characterised by a pivot drive of the sliding brake lever (4 or 5) in the sense of raising from the brake surface (1.3) by means of the worm wheel-side driving arm (2.1 or 2.2) or the worm wheel-side driving fork (3.1 or 3.2) by way of a disengaging pin (4.1 or 5.1). (Figures 3,4)

7. An adjusting drive according to claim 5, characterised in that the sliding brake lever (4 or 5) and the disengaging pin (41 or 51) are in each case parts of a one-piece injection-moulded part. (Figures 1 - 3)

8. An adjusting drive according to claim 5 or 6, characterised by a connection of the driving arm (2.1 or 2.2) or the driving fork (3.1. or 3.2) with the worm wheel (2) or the driver member (3) in the sense of a resilient, particularly an impact-damping drive between the worm wheel (2) and the driver member (3). (Figures 1-3)

9. An adjusting drive according to one of claims 1 to 8, characterised by contact pressure means for the sliding contact of the sliding brake lever (4 or 5 or 6) on the brake surface (1.3).

10. An adjusting drive according to claim 9, characterised by sliding brake levers preformed in one piece at the same time on the driver member (3) as the contact pressure means. (Figures 1-3)

11. An adjusting drive according to claim 9, characterised by a pivotable bearing of the sliding brake levers (4 or 5) formed as discrete components in the driver member and in each case a discrete pressure spring (7 or 8) pivoted on a pin (3.5 or 3.6) of the driver member (3) as the contact pressure means. (Figure 4)

12. An adjusting drive according to claim 9, characterised by a pivotable bearing of the sliding plastics brake levers (4 or 5 or 6), formed as discrete components, in the driver member (3) and in each case pressure springs (4.2 or 5.2 or 6.2) are injection moulded in one piece on the sliding brake levers (4 or 5 or 6) or on the driver member (3) with their one end and with the other end are supported on the driver member (3) or the sliding brake levers (4 or 5 or 6). (Figures 5,7)

13. An adjusting drive according to claim 12, characterised in that the driver member (3), on the one hand, and the sliding brake lever (4 or 5 or 6) with the integrally preformed pressure spring (4.2 or 5.2 or 5.6), on the other hand, or the sliding brake lever, on the one hand, and the driver member with the integrally preformed pressure spring, on the other hand, are parts of a one-piece assembly component, able to be injected firstly into an individual injection mould separately and removed from the mould and then able to be preassembled preferably in the injection moulding die through axial assembly. (Figure 6)

14. An adjusting drive according to claim 13, characterised in that the sliding brake levers consist of a material which is more resistant to pressure in comparison with the driver member with the one-piece injected pressure spring.

15. An adjusting drive according to one of claims 1-14, characterised by a smaller concave curve of the gear housing-side brake surface (1.3) in comparison with the corresponding convex sliding surface (4.3 or 5.3 or 6.3) of the sliding brake levers (4 or 5 or 6) in the sense of a mutual angle of engagement which is smaller than the friction angle of the materials of the brake surface (1.3) and the sliding surface (4.3. or 5.3 or 6.3). (Figure 7)

16. An adjusting drive according to claim 15, characterised by a curve extension of the sliding surface (4.3 or 5.3 or 6.3) corresponding to a logarithmic spiral. (Figure 5)

17. An adjusting drive according to one of claims 1-16, characterised in that the brake surface (1.3) is provided with recesses (1.31 or 1.32) extending transversely and open to the sliding surface (4.3. or 5.3 or 6.3) of the sliding brake levers (4 or 5 or 6) as fixing aid for the sliding brake levers (4 or 5 or 6) deforming in part so as to engage to initiate a self-reinforcing self-locking position.

18. An adjusting drive according to claim 17, characterised by recesses running transversely with in each case a profile varying over the axial depth thereof with at least one larger braking profile (1.31) and a smaller running profile (1.32). (Figure 8)

## Revendications

1. Dispositif d'actionnement, notamment dispositif d'entraînement de lève-glace de véhcule automobile, comportant des positions de réglage pouvant être fixées par un blocage automatique et dont le côté mené est raccordé, dans un boîtier de transmission (1), selon une liaison motrice, à un disque entraîné au moyen d'un arbre d'entrainement, par l'intermédiaire d'un organe d'entraînement (3) monté coaxialement à ce disque, et comportant, en fonction du sens de rotation, au moins un levier de freinage à friction (4 ou 5 ou 6), qui est monté par l'une de ses extrémités dans l'organe d'entraînement (3) monté coaxialement au disque, de manière à pouvoir pivoter afin que, lors de l'entrainement exécuté du côté de l'arbre d'entraînement, le levier puisse être entraîné par friction, au niveau de son autre extrémité libre, respectivement par l'organe d'entraînement (3), par l'intermédiaire d'une surface de freinage (1.3) située du côté du boîtier de transmission et coaxiale à l'organe d'entraînement (3), et qui, dans le cas d'un entraînement en sens opposé sur le côté mené, peut s'appliquer d'une manière autobloquante contre la surface de freinage (1.3), caractérisé par le fait que le centre de gravité du levier de freinage à friction (4 ou 5 ou 6) est situé, conformément au principe du levier coudé, respectivement entre, d'une part, son point d'application contre la surface de freinage (1.3) située du côté du boîtier de la transmission, et, d'autre part, le centre de rotation de l'organe d'entraînement (3), en dehors de la droite reliant directement le point d'application et le centre de rotation, et que l'arbre d'entraînement est réalisé sous la forme d'un arbre à vis sans fin (9) et que le disque est réalisé sous la forme d'une roue à denture hélicoïdale (9).

2. Dispositif d'actionnement suivant la revendication 1, caractérisé par le fait que l'arbre à denture hélicoïdale (9), qui engrène avec la roue à denture hélicoïdale (2), est un arbre d'entraînement prolongé, qui est entraîné par un moteur et pénètre dans le bottier de transmission.

3. Dispositif d'actionnement suivant la revendication 1 ou 2, caractérisé par le fait qu'il est prévu au moins un premier levier de freinage à friction (4) associé à un sens de rotation (n1) et au moins un second levier de freinage à friction associé à l'autre sens de rotation (n2 ), et que, dans le cas de l'entraînement, réalisé du côté de l'arbre à vis sans fin, dans un sens de rotation (n1), le levier de freinage à friction (5) associé à l'autre sens de rotation (n2) peut être desserré au préalable, au moyen de son extrémité libre, par la roue à denture hélicoïdale (2), par la surface de freinage (1.3) (figures 3, 4).

4. Dispositif d'actionnement suivant l'une des revendications 1-3, caractérisé par une liaison d'entraînement entre la roue à denture hélicoïdale (2) et l'organe d'entraînement (3) monté coaxialement, à l'aide d'au moins, en fonction du sens de rotation, un bras d'entraînement (2.1 ou 2.2) situé sur un composant (zone à denture hélicoïdale 2) et à l'aide d'une fourche d'entraînement correspondante (3.1 ou 3.2), qui s'engage avec jeu sur le bras d'entraînement, et qui est située sur l'autre composant (organe d'entraînement 3). (Figures 3, 4).

5. Dispositif d'actionnement pour les deux sens d'entraînement en rotation n1 et n2 suivant la revendication 4, caractérisé par un jeu au sens d'une liaison d'entraînement entre les bras d'entraînement (2.1 et 2.2) et leurs fourches d'entraînement (3.1 ou 3.2) uniquement après desserrage d'un levier de freinage à friction (5) appliqué, sinon, d'une manière autobloquante, par l'intermédiaire de l'organe d'entraînement (3), contre la surface de freinage (1.3). (Figures 3, 4).

6. Dispositif d'actionnement suivant la revendication 5, caractérisé par un entraînement à rotation du levier de freinage à friction (4 ou 5) dans le sens d'un écartement par rapport à la surface de freinage (1.3) sous l'effet du bras d'entraînement (2.1 ou 2.2) situé du côté de la roue à denture hélicoïdale ou de la fourche d'entraînement (3.1 ou 3.2), située du côté de la roue à denture hélicoïdale, par l'intermédiaire d'un téton de débrayage (4.1 ou 5.1). (Figures 3, 4).

7. Dispositif d'actionnement suivant la revendication 5, caractérisé par le fait que le levier de freinage à friction (4 ou 5) et les tétons de débrayage (41 ou 51) sont respectivement des parties d'une pièce monobloc moulée par injection (figures 1-3).

8. Dispositif d'actionnement suivant la revendication 5 ou 6, caractérisé par une liaison entre le bras d'entraînement (2.1 ou 2.2) ou la fourche d'entraînement (3.1 ou 3.2) avec la roue à denture hélicoïdale (2) ou l'organe d'entraînement (3) dans le sens d'un entraînement élastique, notamment avec amortissement contre les chocs, entre la roue à denture hélicoïdale (2) et l'organe d'entraînement (3). (Figures 1-3).

9. Dispositif d'actionnement suivant l'une des revendications 1 à 8, caractérisé par un moyen de serrage d'application pour l'application, avec friction, du levier de freinage à friction (4 ou 5 ou 6) contre la surface de freinage (1.3).

10. Dispositif d'actionnement suivant la revendication 9, caractérisé par des leviers de freinage à friction formés d'un seul tenant, simultanément en tant que moyens de serrage d'application, sur l'organe d'entrainement (3). (Figures 1-3).

11. Dispositif d'actionnement suivant la revendication 9, caractérisé par un support pivotant des leviers de freinage à friction (4 ou 5), réalisés sous la forme de composants discrets, dans l'organe d'entraînement, et respectivement un ressort de serrage discret (7 ou 8) monté pivotant sur un tourillon (3.5 ou 3.6) de l'organe d'entraînement (3) et utilisé comme moyen de serrage d'application (figure 4).

12. Dispositif d'actionnement suivant la revendication 9, caractérisé par un support pivotant des leviers de freinage à friction (4 ou 5 ou 6), réalisés sous la forme de composants discrets, en matière plastique dans l'organe d'entraînement (3) et respectivement des ressorts de serrage (4.2 ou 5.2 ou 6.2), dont une extrémité est moulée par injection respectivement d'un seul tenant sur les leviers de freinage à friction (4 ou 5 ou 6) ou sur l'organe d'entraînement (3), et dont l'autre extrémité prend appui sur l'organe d'entraînement (3) ou sur les leviers de freinage à friction (4 ou 5 ou 6). (Figures 5, 7).

13. Dispositif d'actionnement suivant la revendication 12, caractérisé par le fait que l'organe d'entraînement (3), d'une part, et le levier de freinage à friction (4 ou 5 ou 6) équipé du ressort de serrage (4.2, 5.2, 6.2) formés d'un seul tenant, d'autre part, ou le levier de freinage à friction, d'une part, et l'organe d'entraînement équipé du ressort de serrage formé d'un seul tenant, d'autre part, constituent des parties d'un composant monobloc de montage qui peut tout d'abord être moulé par injection séparément dans un seul moule de moulage par injection et peut être démoulé ensuite et mis à disposition, de préférence dans l'outil de moulage par injection, au moyen d'un assemblage par enfichage axial. (Figure 6).

14. Dispositif d'actionnement suivant la revendication 13, caractérisé par le fait que les leviers de freinage à friction sont réalisés en un matériau plus résistant à la pression par rapport à l'organe d'entraînement comportant le ressort de serrage moulé par injection d'un seul tenant.

15. Dispositif d'actionnement suivant l'une des revendications 1-14, caractérisé par un cintrage concave de la surface de freinage (1.3) située du côté du boîtier de transmission, qui est plus faible que celui de la surface de friction concave correspondante (4.3 ou 5.3 ou 6.3) des leviers de freinage avec friction (4 ou 5 ou 6) dans le sens de l'obtention d'un angle d'attaque réciproque qui est inférieur à l'angle de frottement des matériaux de la surface de freinage (1.3) et de la surface de friction (4.3 ou 5.3 ou 6.3). (Figure 7).

16. Dispositif d'actionnement suivant la revendication 15, caractérisé par une forme courbe de la surface de friction (4.3 ou 5.3 ou 6.3) qui correspond à une spirale logarithmique. (Figure 5).

17. Dispositif d'actionnement suivant l'une des revendications 1-16, caractérisé par le fait que la surface de freinage (1.3) est pourvue de renfoncements (1.31 ou 1.32) qui s'étendent transversalement et sont ouverts en direction de la surface de friction (4.3 ou 5.3 ou 6.3) des leviers de freinage avec friction (4 ou 5 ou 6), en tant que système auxiliaire de fixation pour les leviers de freinage à friction (4 ou 5 ou 6), qui se courbent à un faible degré, au début d'un arrêt automatique à amplification automatique.

18. Dispositif d'actionnement suivant la revendication 17, caractérisé par des renfoncements transversaux possédant un profil, qui diffère respectivement sur sa profondeur axiale et qui comporte au moins un profil de freinage plus étendu (1.31) et un profil de déplacement plus petit (1.32). (Figure 8).
